# EUROPÄISCHE PATENTSCHRIFT

(11) **EP 0 461 101 B1**
(45) Veröffentlichungstag und Bekanntmachung des Hinweises auf die Patenterteilung: **16.03.1994**
(21) Anmeldenummer: 91890114.1
(22) Anmeldetag: 28.05.1991
(51) Int. Cl.: E06B 1/34, E06B 7/23

(54) **Zarge mit einer Verkleidung**
Door frame with cladding
Encadrement de porte avec recouvrement

(30) Priorität: 29.05.1990 AT 1177/90
(43) Veröffentlichungstag der Anmeldung: 11.12.1991
(73) Patentinhaber: rigor Vertriebskoordinations-Gesellschaft m.b.H., A-8045 Graz (AT)
(72) Erfinder: Raschl, Alfred, A-8010 Graz (AT)
(74) Vertreter: Widtmann, Georg, Dipl.-Ing. Dr. techn.

(56) Entgegenhaltungen:
- EP-A- 0 115 554
- DE-A- 2 003 276
- DE-A- 3 012 237
- DE-A- 3 640 691
- DE-U- 8 816 038
- FR-A- 2 316 427

## Beschreibung

Die Erfindung bezieht sich auf eine Zarge mit Verkleidung für ein- bzw. doppelflügelige Türen.

Um Türzargen funktionell oder auch optisch wieder in Stand zu setzen besteht einerseits die Möglichkeit, die Türzargen, d. h. die Laibung samt Wangen, zur Gänze zu ersetzen. Hier für sind in der Regel nicht nur, wie hinläufig bekannt, Maurerarbeiten erforderlich, um die Türzarge mit der Mauer wieder bündig zu verbinden, sondern es muß in der Regel auch der Türstaffel und gegebenenfalls der Bodenestrich entfernt werden, da massiv ausgebildete Türzargen auch im unterhalb des Bodens angeordneten Bereich eine Querverstrebung aufweisen. Um diese aufwendigen Arbeiten zu vermeiden sowie um unnötige Zenstörung von alter Bausubstanz hintanzuhalten, ist es bekannt, Türzargen mit einer Verkleidung aus Profilen zu versehen. Bei derartigen Konstruktionen wird in der Regel davon ausgegangen, daß eine Abdeckung der Wangen der Türzargen in gleichbleibender Breite durchgeführt werden kann, wohingegen die Laibung unterschiedliche Stärke aufweist, so daß eine Anpassung an diese Stärke erfolgen muß.

Bei der Türstockverkleidung gemäß FR-A-1 365 376 sind im Querschnitt U-förmige Profile vorgesehen, wobei die jeweiligen Schenkel, die die Laibung abdecken sollen, verlängert sind, übereinander greifen, so daß unterschiedliche Dicken der Laibung abgedeckt werden können. Zwischen den beiden verlängerten Schenkeln ist zur Abdichtung des Spaltes eine O-Dichtung vorgesehen, wobei weiters der äußere Schenkel mehrfach abgewinkelt ausgebildet ist und eine Dichtung zur Kooperation mit der Türe trägt. Die Befestigung der Profile erfolgt über Metallschrauben, mit welchen die Profile durch eine Bohrung hindurch zusammengehalten sind. Die Konstruktion gemäß dieser Patentschrift weist den Nachteil auf, daß der freie Durchtritt in der Türzarge durch die überlappenden Profile mit dazwischen angeordneter Dichtung und der in den Durchtritt der Türzarge reichenden Dichtung wesentlich beschränkt wird.

Bei der Türzargenverkleidung gemäß AT-A-374.555 bzw. EP-A-0 115 554 wird zur Abdeckung der, wie bereits ausgeführt, unterschiedlichen Dicke der Laibung ein Holzbrett verwendet, das in Taschen von im wesentlichen U-förmigen Profilen eingreift, die jeweils die Wangen zur Gänze umgreifen, wobei eine Fixierung der Abdeckung in den Taschen mit Holzschrauben durchgeführt wird, so daß alleine durch die Taschen und die Dicke des Brettes die Breite des Durchtrittes wesentlich beschränkt ist. Weiters ist die Dichtung auch so angeordnet, daß sie zusätzlich in den freien Durchtritt reicht, so daß damit ebenfalls eine weitere Beschränkung der lichten Breite der Türzarge gegeben wird.

In der DE-A-2 044 043 wird eine metallene Türzarge aus Profilen beschrieben, die ebenfalls zur Verkleidung von Türzargen geeignet ist. Es kommen hiebei in etwa im Querschnitt U-förmige Profile zum Einsatz, die teilweise die Wangen umgreifen könnten, wobei zur Abdeckung der von Türzarge zur Türzarge unterschiedlich dicken Laibung ebenfalls ein Holzbrett vorgesehen ist, das über Nägel mit den Profiien und der einer Laibung entsprechenden Mauer verbunden ist. Die jeweiligen Längsenden des Holzbrettes sind mit aufgesteckten Profilen abgedeckt, wobei das türseitige Profil noch zusätzlich eine mit der Türe zu kooperierende Dichtung aus gummielastischem Material trägt. Auch durch diese an sich aufwendige Konstruktion wird der freie Durchtritt wesentlich verringert.

Die vorliegende Erfindung hat sich zur Aufgabe gestellt, eine Zarge mit Verkleidung zu schaffen, die einerseits erlaubt, eine nur geringe Verengung des bestehenden freien Durchtrittes durch die Verkleidung zu bedingen, anderseits eine besonders stabile und feste Verbindung jenes Profiles erlaubt, das der mechanischen Beanspruchung am meisten unterliegt, und zwar das mit den Bändern der Türe kooperiert bzw. das Schließblech trägt.

Die Erfindung geht dabei von einer Zarge mit einer Verkleidung gemäß DE-A-2 044 043 aus, welche Verkleidung mit zumindest drei aus Metall oder Kunststoff aufgebauten Profilteilstücken, die jeweils einen Rahmen bilden, aufgebaut ist, wobei die gegebenenfalls mehrwinkeligen Profilteilstücke mit der Zarge über insbesondere lösbare Befestigungsmittel, z. B. Schrauben, verbunden sind, und die Wangen und/oder die Laibung zumindest teilweise abdecken, und wobei eine weichelastische Dichtung aus Gummi, Polyurethan od. dgl. mit dem türseitigen Rahmen verbunden ist, an welche Dichtung die Türe anlegbar ist und daß zumindest ein Rahmen eine Aufnahme für eine Abdeckung der Laibung aufweist.

Die Erfindung besteht nun im wesentlichen darin, daß in einem mehrwinkeligen Profilteilstück des türseitigen Rahmens die Dichtung entlang einer Abschrägung, welche Schenkel des Profilteilstückes, die etwa parallel zur Hauptfläche der Laibung verlaufen, mittel- bzw. unmittelbar verbindet, angeordnet ist und in Ausnehmungen entlang der Abschrägung eingreift, wobei durch die Abschrägung Befestigungsmittel, welche die Profilteilstücke mit der Zarge, insbesondere der Laibung, verbinden, hindurchgeführt sind, und daß an die Abschrägung mittel- bzw. unmittelbar anschließend, etwa zur Hauptfläche der Laibung parallel verlaufende Schenkel die an sich bekannte, in Längsrichtung verlaufende, insbesondere schlitzförmige Aufnahme für die Abdeckung der Laibung bildet. Ein derartig ausgebildetes Profil gestattet, daß jener Winkelbereich, der die Türdichtung trägt, in den Winkel, der zwischen Laibung und Wange gebildet wird, eingerückt wird, so daß durch die Türdichtung keine wesentliche Verengung des freien Durchtrittes bedingt wird. Durch die durch die Abschrägung hindurchgeführten Befestigungsmittel, z. B. Schrauben, wird fast zwangsweise bei der Montage erreicht, daß diese schräg in die Laibung eingetrieben werden, womit eine besonders lange Fixierung der Befestigungsmittel erfolgt. Mit der Abdeckung der Köpfe der Schrauben durch die Türdichtung ist sichergestellt, daß bei geschlossener Türe die Profilteilstücke nicht abgeschraubt werden können, so daß eine zusätzliche Einbruchsicherung gegeben ist. Eine Abdeckung der unterschiedlichen Breite der Laibung kann durch entsprechende Elemente, die in die schlitzförmige Aufnahme eingreifen, durchgeführt werden, wobei einerseits eine breitenmäßige Begrenzung der Abdeckung vor Ort durchgeführt werden kann und die Schnittkanten durch die Aufnahme abdeckbar sind.

Eine besonders einfache Montage der Dichtung ergibt sich dann, wenn beidseitig der Abschrägung in Längsrichtung der Profilteilstücke(n) verlaufende, insbesondere nutenförmige, Ausnehmungen vorgesehen sind, in welche die Dichtung eingreift, insbesondere einrastet. Ein derartiges Einrasten der Dichtung kann dann erreicht werden, wenn die Ausnehmungen Hinterschneidungen aufweisen.

Eine besonders hohe Dichtwirkung ergibt sich dann, wenn die Dichtung an der Abschrägung zumindest teilweise, insbesondere vollflächig, anliegt.

Ein besonders geringer Platzbedarf für die Dichtung und damit für die Verkleidung der Türzarge ist dann gegeben, wenn die Dichtung in etwa V-förmig im Querschnitt ausgebildet ist, wobei bei geschlossener Türe ein Schenkel der Dichtung an der Türe teilweise und der andere Schenkel an der Abschrägung, zumindest teilweise, anliegt.

Deckt die Dichtung die Köpfe, der durch die Abschrägung hindurchgeführten Befestigungsmittel ab, so wird eine böswillige Entfernung der Befestigungsmittel bei geschlossener Türe besonders günstig verhindert.

Sind, wie an sich bekannt, durch ein mehrwinkeliges Profilteilstück mit Dichtung Bolzen zur Aufnahme der Bänder der Türe bis in die Zarge, insbesondere die Laibung, hindurchgeführt, so wird die Türe nicht nur durch die Profile, sondern direkt kraftschlüssig durch die ursprüngliche Türzarge getragen.

Ist zumindest ein mehrwinkeliges Profilteilstück mit Befestigungsmittel, die durch den zur Hauptfläche der Wange parallelen Scherikel hindurchgeführt sind und Befestigungsmittel, die durch den parallel zur Hauptfläche der Laibung vorgesehenen Schenkel hindurchgeführt sind, mit der Wange bzw. mit der Laibung verbunden, so ist eine besonders leicht befestigbare Konstruktion gegeben, die einerseits durch die schräg angeordneten Befestigungsmittel besonders gut fixiert sind, wobei der Schenkel, welcher parallel zur Hauptfläche der Laibung verläuft, besonders einfach senkrecht angeordnet werden kann, da es lediglich erforderlich ist, zuerst eine senkrechte Ausrichtung des Profilteilstückes durchzuführen, wobei die entsprechenden Schrauben zuerst in die Laibung nur teilweise eingetrieben werden. Sodann werden zwischen Laibung und Profilteilstück Distanzstücke angeordnet, die eine senkrechte Ausrichtung des Profilteilstückes erlauben. Anschließend werden die Schrauben fest angezogen. Eine derartige Konstruktion bietet den Vorteil, daß selbst Türzargen, die in mittlerer Höhe einen geringeren Abstand aufweisen als im oberen und unteren Bereich, exakt verkleidet werden können, und sogar Fehler, die bei der ursprünglichen Montage der Zarge entstanden sind, ausgeglichen werden.

Weist das mehrwinkelige Profilteilstück eine schlitzförmige Aufnahme auf, die parallel zur Hauptfläche der Wange angeordnet ist, in die der etwa parallel zur Hauptfläche angeordnete Teilschenkel eines weiteren Profilteilstückes, das die Wange teilweise umgreift, eingreift, so kann auch eine besonders leichte Anpassung bei in horizontaler Richtung unterschiedlichen Abstand der Außenkanten der Wange zur senkrecht angeordneten Innenfläche in etwa parallel der Laibung erreicht werden, ohne daß, wenn beispielsweise der Türstock nicht senkrecht eingemauert wurde, entsprechende Abarbeitungen an den Wangen durchgeführt werden müssen.

Eine besonders vorteilhafte Montage der Abdeckung für die Laibung ergibt sich dann, wenn die Abdeckung für die Laibung, welche einen in Längsrichtung des Profilteilstückes verlaufenden Anschlag aufweist, an der Anschlagfläche des Schenkels anliegt. Durch diesen Anschlag ist eine besonders einfache exakte Ausrichtung der Abdeckung möglich, die insbesondere dann von Bedeutung ist, wenn eine derartige Abdeckung eine Holzmaserung aufweist.

Wird die Abdeckung für die Laibung durch ein winkelförmiges Profilteilstück gehalten, dessen einer Schenkel das eine türferne Längsende der Abdeckung übergreift, so kann einerseits ein besonders materialarmes Profil verwendet werden, wobei gleichzeitig, da keine schlitzförmige Aufnahme od. dgl. vorgesehen ist, die Materialstärke geringer gehalten werden kann, so daß der freie Durchtritt ebenfalls besonders groß erreichbar ist.

Weist das winkelförmige Profilteilstück eine in seine Längsrichtung verlaufende, insbesondere schlitzförmige, Aufnahme, die etwa parallel zur Hauptfläche der Wange angeordnet ist, auf, in die der etwa parallel zur Hauptfläche der Wange angeordnete Schenkel bzw. Teilschenkel eines die Wange teilweise umgreifenden weiteren Profilteilstückes eingreift, so ist auch eine besonders vorteilhafte und breitenvariable Abdeckung der türfernen Wangen gewährleistet.

Im folgenden wird die Erfindung anhand der Zeichnung näher erläutert.

Es zeigen:
- Fig. 1: in der Ansicht von vorne eine verkleidete Türzarge und
- Fig. 2: einen Querschnitt durch eine verkleidete Türzarge.

Der in Fig. 1 dargestellte Rahmen einer Verkleidung einer Zarge ist mit drei Profilteilstücken 1, 2 und 3 aufgebaut. Die Profilteilstücke können je nach Erfordernis vor Ort abgelängt und in Gehrung geschnitten werden.

Die in Fig. 2 dargestellte Türzarge mit Verkleidung besteht aus zwei, und zwar einem türseitigen und einem türfernen, Rahmen 4 und 5. Bei dem türfernen Rahmen ist das Profilteilstück, welches die Wange teilweise umgreift, noch nicht montiert.

In der Mauer 6 ist die Türzarge mit Laibung 7 und Wangen 8 montiert. Sowohl die Wangen als auch die Laibung weisen Hauptflächen 9 bzw. 10 auf. Das mehrwinkelige Profilteilstück 11 weist einen Schenkel 12, der etwa parallel zur Hauptfläche 9 angeordnet ist und zwei Schenkeln 13, 14 auf, die parallel zur Hauptfläche 10 der Laibung angeordnet sind. Diese beiden Schenkel 13 und 14 werden über die Abschrägung 15 verbunden. Sowohl zum Schenkel 12 als auch zum Schenkel 14 ist zur Bildung einer schlitzförmigen Aufnahme 16 jeweils ein weiterer Schenkel, der ebenfalls in etwa parallel zur Hauptfläche der Wange bzw. der Laibung angeordnet ist, vorgesehen. Durch diese weiteren Schenkel sind Schrauben 19 in die Laibung bzw. in die Wange hindurchgeführt. Durch die Abschrägung 15 sind weitere, und zwar größere Schrauben 20, und zwar schräg in die Laibung verlaufend, hindurchgeführt. Wie der Zeichnung besonders deutlich entnehmbar, ist das mehrwinkelige Profil so anordenbar, daß eine möglichst große Durchtrittsöffnung erhalten bleibt, da die Abschrägung, welche die Dichtung 21 trägt, teilweise in den Falz 22, der zwischen Laibung und Wange gebildet ist, eingerückt ist. Die Dichtung ist im Querschnitt V-förmig ausgebildet, wobei ein Schenkel 23 mit der Türe kooperiert, wohingegen der andere Schenkel 24 teilflächig an der Abschrägung anliegt und den Kopf der Schrauben 20 abdeckt. Beidseitig der Abschrägung sind hinterschnittene nutenförmige Ausnehmungen 25, 26 vorgesehen, die in Profillängsrichtung verlaufen und in welche das Profil aufgrund seiner elastischen Verformbarkeit eindrückbar ist. Durch das im Querschnitt mehrwinkelförmige Profil ist ein Bolzen 27 in die Wange sowie Mauer und Laibung geführt, der seinerseits das Band 24 trägt, das mit der Türe 29 verbunden ist. In die schlitzförmige Ausnehmung 16 greift ein Teilschenkel 30 eines winkelförmigen Profiles 31 ein, wodurch es, so weit wie erwünscht, an die Wange 4 herangeführt werden kann, wobei eine Abdeckung der Schrauben 19 durch das winkelförmige Profil gewährleistet ist. Dieses kann entweder durch Klemmsitz oder zusätzliche Befestigungsmittel, die am zur Hauptfläche 9 normalen Schenkel angeordnet sein können, befestigt werden. In die schlitzförmige Aufnahme 16 greift eine Abdeckung 32 ein, die einen Anschlag 33 aufweist, der seinerseits mit dem Anschlag 34 der schlitzförmigen Aufnahme kooperiert. Der Anschlag wird durch eine stufenförmige dickenmäßige Schwächung der Abdeckung gebildet. Das andere Längsende wird durch einen Schenkel eines weiteren winkelförmigen Profilteilstückes 36 gehalten. Auch dieses winkelförmige Profil weist eine schlitzförmige Aufnahme 35 auf, in die ein weiteres nicht dargestelltes winkelförmiges Profil nach der Montage beider Rahmen eingreift.

Als Materialien für die Profilteilstücke kommen insbesondere stranggepreßte Metallprofile, aber auch Profile aus Kunststoff, faserverstärktem Kunststoff od. dgl. in Frage. Die Abdeckung kann beispielsweise aus mit Holzmaserung versehenen melaminbeschichteten Folien aufgebaut sein, wobei der Spalt zwischen Laibung und Abdeckung, insbesondere wenn darin Distanzstücke vorgesehen sind, mit geschäumten Kunststoffen, so beispielsweise Polyurethane, aber auch mit Silikonkautschuk, ausgefüllt werden, wodurch eine besonders hohe Stabilität gewährleistet ist.

Die Erfindung ist jedoch nicht nur zur Verkleidung von Zargen von einflügeligen Türen geeignet, es besteht auch die Möglichkeit, Zargen für zweiflügelige Türen wie auch solche für Doppeltüren zu verkleiden.

## Patentansprüche

1. Zarge mit einer Verkleidung mit zumindest drei aus Metall oder Kunststoff aufgebauten Profilteilstücken (1, 2, 3), die jeweils einen Rahmen (4, 5) bilden, wobei die gegebenenfalls mehrwinkeligen Profilteilstücke (11) mit der Zarge über insbesondere lösbare Befestigungsmittel, z. B. Schrauben (19,20), verbunden sind und die Wangen (8) und/oder Laibung (7) zumindest teilweise abdecken, und wobei eine weichelastische Dichtung aus Gummi, Polyurethan od. dgl. mit dem türseitigen Rahmen (4) verbunden ist, an welche Dichtung die Türe (29) anlegbar ist, und daß zumindest ein Rahmen (4, 5) eine Aufnahme (16) für eine Abdeckung (32) der Laibung (7) aufweist, dadurch gekennzeichnet, daß in dem mehrwinkeligen Profilteilstück (11) des türseitigen Rahmens (4) die Dichtung (21) entlang einer Abschrägung (15), welche Abschrägung (15) Schenkel (13,14) des Profilteilstückes (11) die etwa parallel zur Hauptfläche (10) der Laibung (7) verlaufen, mittel- bzw. unmittelbar verbindet, angeordnet ist und in Ausnehmungen (25, 26) entlang der Abschrägung eingreift, wobei durch die Abschrägung Befestigungsmittel (20), welche die Teilprofile mit der Laibung verbinden, hindurchgeführt sind, und daß an die Abschrägung (15) der eine mittel- bzw. unmittelbar anschließende, etwa zur Hauptfläche (10) der Laibung (7) parallele Schenkel (17) eine in Längsrichtung verlaufende, insbesondere schlitzförmige, Aufnahme (16) für die Abdeckung (32) der Laibung bildet.

2. Zarge mit einer Verkleidung nach Anspruch 1, dadurch gekennzeichnet, daß beidseits der Abschrägung (15) in Längsrichtung der Profilteilstücke verlaufende, insbesondere nutenförmige, Ausnehmungen (25, 26) vorgesehen sind, in welche die Dichtung (21) eingreift, insbesondere einrastet.

3. Zarge mit einer Verkleidung nach Anspruch 1 oder 2, dadurch gekennzeichnet, daß die Dichtung (21) an der Abschrägung (15), insbesondere vollfächig, anliegt.

4. Zarge mit einer Verkleidung nach Anspruch 1, 2 oder 3, dadurch gekennzeichnet, daß die Dichtung (21) in etwa V-förmig im Querschnitt ausgebildet ist, wobei bei geschlossener Türe (29) ein Schenkel (23) der Dichtung an der Türe teilweise und der andere Schenkel (24) an der Abschrägung (15), zumindest teilweise, anliegt.

5. Zarge mit einer Verkleidung nach einem der Ansprüche 1 bis 4, dadurch gekennzeichnet, daß die Dichtung (21) die Köpfe der durch die Abschrägung (15) hindurchgeführten Befestigungsmittel (20) abdeckt.

6. Zarge mit einer Verkleidung nach einem der Ansprüche 1 bis 5, dadurch gekennzeichnet, daß durch ein mehrwinkeliges Profilteilstück (11) mit Dichtung (21) Bolzen (27) zur Aufnahme der Bänder (28) der Türe (29) bis in die Zarge, insbesondere die Laibung (7), hindurchgeführt sind.

7. Zarge mit einer Verkleidung nach einem der Ansprüche 1 bis 6, dadurch gekennzeichnet, daß zumindest ein mehrwinkeliges Profilteilstück (11) mit Befestigungsmittel (19), die durch den zur Hauptfläche (9) der Wange (8) parallen Schenkel Befestigungsmittel (20), die durch die Abschrägung (15) und Befestigungsmittel (19), die durch den parallel zur Hauptfläche (10) der Laibung (7) vorgesehenen Schenkel (17) hindurchgeführt sind, mit der Wange bzw. der Laibung verbunden ist.

8. Zarge mit einer Verkleidung nach einem der Ansprüche 1 bis 7, dadurch gekennzeichnet, daß das mehrwinkelige Profilteilstück (11) eine schlitzförmige Aufnahme (16) aufweist, die parallel zur Hauptfläche (9) der Wange (8) angeordnet ist und in die der etwa parallel zur Hauptfläche (9) angeordnete Schenkel bzw. Teilschenkel (30) eines weiteren Profilteilstückes (31) eingreift, welches Profilteilstück (31) die Wange teilweise umgreift.

9. Zarge mit einer Verkleidung nach einem der Ansprüche 1 bis 8, dadurch gekennzeichnet, daß in die etwa parallel zur Hauptfläche (10) der Laibung (7), insbesondere schlitzförmige, und in Längsrichtung des Profilteilstückes verlaufende Aufnahme (16) eine Abdeckung (32) für die Laibung eingreift, welche einen in Längsrichtung des Profilteilstückes verlaufenden Anschlag (33) aufweist, der an der Anschlagsfläche (34) der Aufnahme anliegt.

10. Zarge mit einer Verkleidung nach einem der Ansprüche 1 bis 9, dadurch gekennzeichnet, daß eine Abdeckung für die Laibung (7) durch ein winkelförmiges Profilteilstück (36) gebildet ist, dessen einer Schenkel das eine Längsende der Abdeckung (32) übergreift.

11. Zarge mit einer Verkleidung nach einem der Ansprüche 1 bis 10, dadurch gekennzeichnet, daß das winkelförmige Profilteilstück (36) eine in Längsrichtung des Profilteilstückes verlaufende, insbesondere schlitzförmige, Aufnahme (35) aufweist, die etwa parallel zur Hauptfläche (9) der Wange (8) angeordnet ist, in die der etwa parallel zur Hauptfläche der Wange angeordnete Schenkel bzw. Teilschenkel eines die Wange teilweise umgreifenden weiteren Profilteilstückes eingreift.

## Claims

1. A frame with a lining comprising at least three profile sub-sections (1, 2, 3) which are constructed from metal or plastic and which in each case form a framework (4, 5), where the optionally multi-angular profile sub-sections (11) are connected to the frame via, in particular detachable, fixing means, for example screws (19, 20) and at least partially cover the cheek pieces (8) and/or soffit (7), and where a soft-elastic seal composed of rubber, polyurethane or the like is connected to the door-side framework member (4), to which seal the door (29) can be attached, and that at least one framework member (4, 5) comprises a locating means (16) for a cover (32) of the soffit (7), characterised in that in the multi-angular profile sub-section (11) of the door-side framework member (4) the seal (21) is arranged along an oblique portion (15), which indirectly or directly connects flanks (13, 14) of the profile sub-section (11) extending approximately in parallel to the main surface (10) of the soffit (7), and engages in recesses (25, 26) along the oblique portion, where fixing means (20), which connect the sub-profiles to the soffit, extend through the oblique portion and that flanks (17), which adjoin the oblique portion (15) indirectly or directly and which are arranged approximately in parallel to the main surface (10) of the soffit (7), form an in particular slot-like locating means (16), extending in the longitudinal direction, for the cover (32) of the soffit.

2. A frame with a lining as claimed in Claim 1, characterised in that in particular groove-like recesses (25, 26) are provided which extend on both sides of the oblique portion (15) in the longitudinal direction of the profile sub-sections, and into which recesses (25, 26) the seal (21) engages, in particular snaps in.

3. A frame with a lining as claimed in Claim 1 or 2, characterised in that the seal (21) bears against the oblique portion (15), in particular with its full surface.

4. A frame with a lining as claimed in Claim 1, 2, or 3, characterised in that the seal (21) is approximately V-shaped in cross-section, where, when the door (29) is closed, one flank (23) of the seal bears partially against the door and the other flank (24) bears at least partially against the oblique portion (15).

5. A frame with a lining as claimed in one of Claims 1 to 4, characterised in that the seal (21) covers the heads of the fixing means (20) extending through the oblique portion (15).

6. A frame with a lining as claimed in one of Claims 1 to 5, characterised in that pins (27) for locating the straps (28) of the door (29) into the frame, in particular the soffit (7), extend through a multi-angular profile sub-section (11) with seal (21).

7. A frame with a lining as claimed in one of Claims 1 to 6, characterised in that at least one multi-angular profile sub-section (11) with fixing means (19), which extend through the flank parallel to the main surface (9) of the cheek piece (8), fixing means (20) which extend through the oblique portion (15), and fixing means (19) which extend through the flank (17) arranged in parallel to the main surface (10) of the soffit (7), is connected to the cheek piece and soffit.

8. A frame with a lining as claimed in one of Claims 1 to 7, characterised in that the multi-angular profile sub-section (11) comprises a slot-like locating means (16) which is arranged in parallel to the main surface (9), of the cheek piece (8) and into which engages the flank or sub-flank (30), arranged approximately in parallel to the main surface (9) of a further profile sub-section (31) which partially engages over the cheek piece.

9. A frame with a lining as claimed in one of Claims 1 to 8, characterised in that a cover (32) for the soffit engages into the in particular slot-like locating means (16) extending approximately in parallel to the main surface (10) of the soffit (7) and in the longitudinal direction of the profile sub-section, which cover (32) comprises a stop means (33) which extends in the longitudinal direction of the profile sub-section and bears against the stop surface (34) of the locating means.

10. A frame with a lining as claimed in one of Claims 1 to 9, characterised in that a cover for the soffit (7) is formed by an angular profile sub-section (36), one flank of which engages over one longitudinal end of the cover (32).

11. A frame with a lining as claimed in one of Claims 1 to 10, characterised in that the angular profile sub-section (36) comprises an in particular slot-like locating means (35) which extends in the longitudinal direction of the profile sub-section and is arranged approximately in parallel to the main surface (9) of the cheek piece (8), into which engages the flank or sub-flank, arranged approximately in parallel to the main surface of the cheek piece, of a further profile sub-section which partially engages over the cheek piece.

## Revendications

1. Huisserie comportant un habillage avec au moins trois éléments profilés (1, 2, 3) en métal ou en matière plastique qui forment chacun un cadre (4, 5), huisserie dans laquelle les éléments profilés (11) qui comportent éventuellement plusieurs angles sont liés à l'huisserie par l'intermédiaire d'éléments de fixation, notamment démontables, par exemple de vis (19, 20) et couvrent au moins partiellement les joues (8) et/ou l'intrados (7), dans laquelle un joint souple en caoutchouc, polyuréthane ou analogue sur lequel les portes (29) peuvent être appliquées est lié au cadre (4) côté porte et dans laquelle au moins un cadre (4, 5) présente un moyen de réception (16) pour un habillage (32) de l'intrados (7), caractérisée par le fait que dans l'élément profilé (11) à plusieurs angles du cadre (4) côté porte, le joint (21) est disposé le long d'une surface biaise (15) qui relie de manière directe ou indirecte des ailes (13, 14) de l'élément profilé (11) sensiblement parallèles à la surface principale (10) de l'intrados (7) et pénètre dans des évidements (25, 26) disposés le long de la surface biaise, des moyens de fixation (20) qui lient les éléments profilés à l'intrados traversant la surface biaise et par le fait qu'au niveau de la surface biaise (15), l'aile (17) qui se raccorde de manière directe ou indirecte et s'étend sensiblement parallèlement à la surface principale (10) de l'intrados (7) forme un moyen de réception (16), notamment en forme de fente, qui s'étend dans la direction longitudinale, pour l'habillage (32) de l'intrados.

2. Huisserie comportant un habillage selon la revendication 1, caractérisée par le fait qu'il est prévu de part et d'autre de la surface biaise (15) des évidements (25, 26) notamment en forme de rainure qui s'étendent dans la direction longitudinale des éléments profilés et dans lesquels s'engage, notamment s'encliquette le joint (21).

3. Huisserie comportant un habillage selon la revendication 1 ou 2, caractérisée par le fait que le joint (21) est appliqué en particulier à plat sur la surface biaise (15).

4. Huisserie comportant un habillage selon la revendication 1, 2 ou 3, caractérisée par le fait que le joint (21) a une section sensiblement en forme de V, une aile (23) du joint étant appliquée partiellement contre la porte et l'autre aile (24) étant appliquée au moins partiellement contre la surface biaise (15) lorsque la porte (29) est fermée.

5. Huisserie comportant un habillage selon l'une des revendications 1 à 4, caractérisée par le fait que le joint (21) couvre les têtes des moyens de fixation (20) traversant la surface biaise (15).

6. Huisserie comportant un habillage selon l'une des revendications 1 à 5, caractérisée par le fait que des vis (27) destinées à recevoir les pentures (28) des portes (29) traversent un éléments profilé (11) à plusieurs angles pourvu d'un joint (21) et pénètrent dans l'huisserie, en particulier dans l'intrados (7).

7. Huisserie comportant un habillage selon l'une des revendications 1 à 6, caractérisée par le fait qu'au moins un élément profilé (11) à plusieurs angles est fixé à la joue et à l'intrados par des moyens de fixation (19) qui traversent l'aile parallèle à la surface principale (9) de la joue (8), des moyens de fixation (20) qui traversent la surface biaise (15) et des moyens de fixation (19) qui traversent l'aile (17) parallèle à la surface principale (10) de l'intrados (7).

8. Huisserie comportant un habillage selon l'une des revendications 1 à 7, caractérisée par le fait que l'élément profilé (11) à plusieurs angles présente un moyen de réception (16) en forme de fente qui est disposé parallèlement à la surface principale (9) de la joue (8) et dans lequel pénètre l'aile ou la partie d'aile (30) sensiblement parallèle à la surface principale (9) d'un élément profilé (31) supplémentaire, lequel élément profilé (31) entoure partiellement la joue.

9. Huisserie comportant un habillage selon l'une des revendications 1 à 8, caractérisée par le fait que, dans le moyen de réception (16) en forme de fente qui s'étend dans la direction longitudinale de l'élément profilé et est disposé sensiblement parallèlement à la surface principale (9) de l'intrados (7) pénètre un habillage (32) pour l'intrados, lequel habillage comporte une butée (33) qui s'étend dans la direction longitudinale de l'élément profilé et est appliquée contre la surface de butée (34) du moyen de réception.

10. Huisserie comportant un habillage selon l'une des revendications 1 à 9, caractérisée par le fait qu'un habillage de l'intrados (7) est constitué par un élément profilé (36) à plusieurs angles dont l'une des ailes s'engage au-dessus d'un bord longitudinal de l'habillage (32).

11. Huisserie comportant un habillage selon l'une des revendications 1 à 10, caractérisée par le fait que l'élément profilé (36) à plusieurs angles présente un moyen de réception (35) en particulier en forme de fente qui s'étend dans la direction longitudinale de l'élément profilé, est disposé sensiblement parallèlement à la surface principale (9) de la joue (8) et dans lequel pénètre l'aile ou la partie d'aile sensiblement parallèle à la surface principale de la joue d'un élément profilé supplémentaire qui entoure partiellement la joue.
